# EUROPÄISCHE PATENTSCHRIFT

(11) **EP 2 308 659 B1**
(45) Veröffentlichungstag und Bekanntmachung des Hinweises auf die Patenterteilung: **27.10.2021**
(21) Anmeldenummer: 10177849.6
(22) Anmeldetag: 21.09.2010
(51) Int. Cl.: B27B 31/06, B27G 1/00, B27M 1/08

(54) **Vorrichtung und Verfahren zum Ausrichten von Werkstücken**
Device and method for aligning workpieces
Dispositif et procédé destinés à aligner des pièces à usiner

(30) Priorität: 07.10.2009 DE 102009048442
(43) Veröffentlichungstag der Anmeldung: 13.04.2011
(73) Patentinhaber: HOMAG GmbH, 72296 Schopfloch (DE)
(72) Erfinder: Lorenz, Andreas, 72280, Dornstetten (DE); Höhn, Rolf, 72275, Alpirsbach (DE)
(74) Vertreter: Hoffmann Eitle

(56) Entgegenhaltungen:
- EP-A1- 2 030 725
- WO-A1-99/61212
- GB-A- 2 124 144
- US-A- 5 911 302
- None

## Beschreibung

### Technisches Gebiet

Die vorliegende Erfindung bezieht sich auf ein Verfahren zum Ausrichten von Werkstücken, die bevorzugt zumindest abschnittsweise aus Holz, Holzwerkstoffen, Kunststoff oder dergleichen bestehen.

### Stand der Technik

Die Bearbeitung von Werkstücken wird in zunehmenden Maße automatisiert. Hierbei ist es verbreitet, Werkstücke mittels Fördereinrichtungen weitgehend automatisiert Bearbeitungseinrichtungen zuzuführen. Im Bereich der Verarbeitung von plattenförmigen Holz-, Kunststoff-, und Verbundwerkstücken werden die Werkstücke mit einer relativ hohen Geschwindigkeit mittels einer Fördereinrichtung beispielsweise einer Kantenbearbeitungseinrichtung zugeführt.

Ferner sind solche plattenförmigen Werkstoffe teilweise mit Strukturen, wie z.B. grafischen Gestaltungen oder dreidimensionalen Oberflächenstrukturen versehen, wie dies z.B. bei plattenförmigen Fußbodenbelägen bekannt ist. Gerade bei plattenförmigen Werkstücken, die teilweise aus Holz oder holzähnlichen Materialien bestehen, stellt sich hierbei das Problem, dass sich die Platten in Abhängigkeit des Feuchtigkeitsgehaltes oder sonstiger Einflüsse wie beispielsweise der Temperatur in ihren Abmessungen verändern. In der Regel verringern sich die Abmessungen, wenn sich der Feuchtigkeitsgehalt verringert. Dadurch tritt das Problem auf, dass die Werkstücke die Strukturen nicht immer an der gleichen Position aufweisen, wenn sie roh zugesägt oder gepresst einer Format- oder Kantenbearbeitung zugeführt werden. Das heißt der Abstand der Struktur oder des Dekors zu den Werkstückrändern ist nicht immer gleich.

Probleme treten bei der Bearbeitung dahingehend auf, dass die Strukturen auf der Fördereinrichtung ungenau positioniert sind und sich dadurch Fehler bei der nachfolgenden Bearbeitung, z.B. einer Kantenbearbeitung ergeben.

Bekannt ist es, diesem Problem zu begegnen, indem eine Ausrichteinrichtung der Bearbeitung vorgeschaltet angeordnet ist, die die Werkstücke genau positioniert. Hierdurch soll sichergestellt werden, dass die Werkstücke in einer nachgeordneten Bearbeitungsstation, beispielsweise einer Durchlaufsäge oder einem Doppelendprofiler, mit hoher Präzision bearbeitet werden.

Aus der EP 2 030 725 A1 ist eine Vorrichtung zum Ausrichten von Werkstücken auf einer Fördereinrichtung vor einer Bearbeitung bekannt. Diese Fördereinrichtung muss beim Erfassen und Ausrichten der Werkstücke nicht angehalten werden. Zu diesem Zweck weist die Ausrichteinrichtung mindestens ein Ausrichtelement auf, das in Durchlaufrichtung zumindest in Grenzen verfahrbar ist. Auf diese Weise können die auszurichtenden Werkstücke sogar während des Erfassungs- und Ausrichtvorganges weiter in Durchlaufrichtung gefördert werden.

Die genannten Ansätze lösen das Problem nicht, das bei der Kantenbearbeitung von Werkstücken mit Strukturen dahingehend auftritt, dass sich diese nach der Kantenbearbeitung nicht an einer gewünschten Position befinden. Insbesondere sind die genannten Ansätze nicht in der Lage, Längenschwankungen des Dekos oder der Struktur im einzelnen Werkstück bei der Bearbeitung zu berücksichtigen.

Die WO_99/61212_A1 beschreibt ein Verfahren zum Aufteilen eines plattenartigen Gegenstands, der Muster, wie Vorsprünge oder Ausnehmungen, umfasst, in kleinere Sektionen.

Ferner ist die EP 2 030 725 A1 bekannt, die eine Vorrichtung und ein Verfahren zum Ausrichten von Werkstücken betrifft. Die bekannte Vorrichtung umfasst eine Fördereinrichtung, eine optische Erfassungseinrichtung zum Erfassen einer Position der auf der Fördereinrichtung geförderten Werkstücke und eine Ausrichteinrichtung zum Verschieben und Ausrichten der auf der Fördereinrichtung geförderten Werkstücke auf der Grundlage eines Erfassungsergebnisses der Erfassungseinrichtung.

Als weiteres Dokument ist die GB 2 124 144 A bekannt, die ein Verfahren zum Schneiden von Holzwerkstücken sowie eine entsprechende Vorrichtung zeigt. Eine Messvorrichtung ist stromaufwärts des Schneidemittels vorgesehen und umfasst eine rechtwinklige Messrampe mit einer Vielzahl von Photodioden.

### Darstellung der Erfindung

Es ist daher Aufgabe der vorliegenden Erfindung, ein Verfahren zum Ausrichten von Werkstücken, die bevorzugt zumindest abschnittsweise aus Holz, Holzwerkstoffen, Kunststoff oder dergleichen bestehen zur Verfügung zu stellen, das es ermöglicht, die Werkstücke so zu bearbeiten, dass die Struktur möglichst präzise auf dem bearbeiteten Werkstück positioniert ist.

Erfindungsgemäß wird diese Aufgabe durch ein Verfahren mit den Merkmalen einer der unabhängigen Ansprüche 1 und 2 gelöst. Besonders bevorzugte Ausführungsformen sind in den abhängigen Ansprüchen angegeben.

Im Rahmen des Verfahrens kommt eine Vorrichtung zum Bearbeiten von Werkstücken, die bevorzugt zumindest abschnittsweise aus Holz, Holzwerkstoffen, Kunststoff oder dergleichen bestehen, zum Einsatz, wobei die Vorrichtung eine Fördereinrichtung zum Fördern der Werkstücke in einer Förderrichtung aufweist. Diese Fördereinrichtung befördert die Werkstücke bevorzugt geradlinig oder entlang kurvenförmiger Bahnen. Die Werkstücke werden ausreichend verrutschsicher auf der Fördereinrichtung angeordnet, z.B. mittels Unterdruck an ihrer Unterseite, Aufdruck auf ihre Oberseite oder Klemmeinrichtungen fixiert, so dass sie verrutschsicher transportiert und später bearbeitet werden können.

Ferner ist eine elektronische, optische Erfassungseinrichtung zum Erfassen einer Position einer dreidimensionalen Struktur der auf der Fördereinrichtung geförderten Werkstücke vorgesehen. Dreidimensionale Strukturen werden heute häufig als Ausgestaltungen z.B. von plattenförmigen Fußbodenwerkstoffen verwendet. Als dreidimensionale Struktur wird in einer vorgelagerten Oberflächenpresse eine Fase oder Rundung so in die Rohplatte gepresst, dass die fertig bearbeiteten Werkstücke eine Fuge (z. B. symmetrisch oder asymmetrisch) bilden, wenn man sie zusammenlegt.

Als elektronische, optische Erfassungseinrichtungen kommen besonders bevorzugt Kameras mit CCD- oder CMOS-Chip zum Einsatz. Für dreidimensionale Strukturen werden auch bevorzugt 3D-Scanner eingesetzt.

Die Struktur, die erfasst wird, ist zwischen einer ersten Werkstückschmalfläche und einer zweiten Werkstückschmalfläche, die das Werkstück seitlich in der Förderrichtung begrenzen, angeordnet. Demnach wird die Struktur, die auf dem Fertigbauteil später eine bestimmte Sollposition einnehmen soll, direkt erfasst. Eine alleinige Erfassung lediglich der Werkstückränder genügt nicht, da die Position der Struktur auf dem Bauteil unterschiedlich sein kann. Durch die erfindungsgemäße Vorrichtung wird somit direkt die Position der Struktur zunächst unabhängig von den tatsächlichen Werkstückabmessungen, die schwanken können, erfasst.

Bei der genannten Vorrichtung ist eine erste Ausrichteinrichtung zum Verschieben und Ausrichten der auf der Fördereinrichtung geförderten Werkstücke auf Grundlage eines Erfassungsergebnisses der Erfassungseinrichtung vorgesehen, wobei die erste Ausrichteinrichtung ein erstes Ausrichtelement aufweist, das quer zur Förderrichtung verfahrbar ist. Die Ausrichteinrichtung kann somit das Werkstück in Abhängigkeit von der durch die Erfassungseinrichtung festgestellten Position der Struktur auf dem Werkstück verschieben und ausrichten. Die Richtungsangabe quer zur Förderrichtung meint hier jede Richtung, die nicht der Förderrichtung entspricht. Dadurch kann die Struktur auf dem Werkstück mit dem Werkstück für die nachfolgende Bearbeitung in eine gewünschte Position gebracht werden. Die Struktur auf dem Werkstück wird daher relativ zu einem nachfolgend einwirkenden Bearbeitungsmittel verlagert.

Die Ausrichteinrichtung kann im Rahmen der Erfindung auf unterschiedliche Art und Weise ausgestaltet sein und beispielsweise auch berührungsfrei und ggf. unter Nutzung der Schwerkraft arbeiten. Bevorzugt wirkt die Ausrichteinrichtung schiebend oder ziehend auf das Werkstück ein. Das Werkstück kann auch von der Ausrichteinrichtung gegriffen werden.

Die Vorrichtung zum Bearbeiten von Werkstücken weist ferner eine Bearbeitungseinrichtung zum Bearbeiten der ersten und/oder zweiten Werkstückschmalfläche mit wenigstens einem dem ersten Ausrichtelement nachgeschalteten ersten Bearbeitungsmittel auf. Die Bearbeitungseinrichtung ist besonders bevorzugt ein Doppelendprofiler, der nicht nur die Abmessungen des Werkstücks verändert, sondern den Werkstückschmalflächen ein Profil verleiht oder eine Formatbearbeitungseinheit. Besonders bevorzugt weist das Bearbeitungsmittel einen Fräser und bevorzugt ein Sägeblatt oder ein Schleifmittel auf.

Gemäß einer weiteren Zielrichtung weist die Vorrichtung wenigstens eine Bearbeitungseinrichtung zum Bearbeiten der ersten und/oder zweiten Werkstückschmalfläche auf, die mindestens ein erstes Bearbeitungsmittel aufweist, das quer zur Förderrichtung auf Grundlage eines Erfassungsergebnisses der Erfassungseinrichtung verfahrbar ist. Bei dieser Ausführungsform der vorliegenden Erfindung ist die relative Verlagerung von Bearbeitungsmittel zur Struktur des Werkstückes somit durch eine Verlagerung des Bearbeitungsmittels quer zur Förderrichtung realisiert.

In den Unteransprüchen finden sich vorteilhafte Ausgestaltungen und Verbesserungen der Erfindung.

Gemäß einer bevorzugten Weiterbildung ist eine Kantenanbringeinrichtung der Bearbeitungseinrichtung nachgeschaltet angeordnet. Die Kantenanbringeinrichtung dient dazu, eine Kante an wenigstens einer der Werkstückschmalflächen anzubringen. Die Kante besteht dabei bevorzugt aus einem flexiblen Band. Dabei können für die Kantenanbringeinrichtung unterschiedlichste Technologien zum Einsatz kommen, die dem Fachmann geläufig sind, wie beispielsweise auch eine Fügetechnologie unter Einsatz eines Lasers oder einer anderen geeigneten Energiequelle. Die Kantenanbringeinrichtung weist bevorzugt ein Schneidaggregat auf, um über die Werkstückschmalflächen herausstehendes Kantenmaterial automatisiert entfernen zu können.

Gemäß einer bevorzugten Ausführungsform weist die Bearbeitungseinrichtung wenigstens ein zweites Bearbeitungsmittel auf. Bevorzugt wirkt das erste Bearbeitungsmittel auf die erste Werkstückschmalfläche und das zweite Bearbeitungsmittel auf die zweite Werkstückschmalfläche ein. Dadurch können beide Werkstückschmalflächen gleichzeitig bearbeitet werden. Dabei können auch unterschiedliche Bearbeitungsmittel als erstes und zweites Bearbeitungsmittel zum Einsatz kommen, was zusätzliche Möglichkeiten für die Bearbeitung eröffnet.

Obgleich die im Rahmen des Verfahrens eingesetzte Vorrichtung auch mit nur einem Bearbeitungsmittel versehen sein kann, sind gemäß einer bevorzugten Ausführungsform mehrere erste Bearbeitungsmittel und mehrere zweite Bearbeitungsmittel vorgesehen. Dadurch können mehrere unterschiedliche Bearbeitungsmittel, wie z.B. Fräser und Sägemittel kombiniert werden. Bevorzugt sind wenigstens zwei der ersten Bearbeitungsmittel und/oder zwei der zweiten Bearbeitungsmittel unabhängig voneinander quer zur Förderrichtung gesteuert verfahrbar. Dies ermöglicht einen parallelen unabhängigen Einsatz der einzelnen Bearbeitungsmittel. Bevorzugt werden auch Bearbeitungsmittel redundant ausgeführt, so dass diese zur Laufzeit der Bearbeitungsvorrichtung ausgewechselt werden können, ohne dass die Bearbeitungsvorrichtung angehalten werden muss.

### Kurze Beschreibung der Zeichnungen

- Fig. 1: zeigt eine schematische Darstellung eines ersten Ausführungsbeispiels einer Vorrichtung, die zum Bearbeiten eines Werkstücks mit einer nicht erfindungsgemäßen, optisch erkennbaren grafischen Struktur verwendet wird; und
- Fig. 2: zeigt eine schematische Darstellung eines zweiten Ausführungsbeispiels einer Vorrichtung, zum Bearbeiten eines Werkstücks mit einer nicht erfindungsgemäßen, optisch erkennbaren grafischen Struktur verwendet wird.

### Ausführliche Beschreibung bevorzugter Ausführungsformen

Die Erfindung wird im Folgenden anhand von Ausführungsbeispielen unter Bezugnahme auf die beiliegenden Figuren der Zeichnung näher erläutert. Mit den gezeigten Ausführungsbeispielen werden zwar Werkstücke mit einer nicht erfindungsgemäßen, optisch erkennbaren grafischen Struktur (auch "optische Struktur" bezeichnet) bearbeitet, jedoch dienen die Ausführungsbeispiele dem besseren Verständnis der in an Ansprüchen angegebenen Verfahren. In den Figuren bezeichnen dieselben Bezugszeichen gleiche oder funktionsgleiche Komponenten, soweit nichts Gegenteiliges angegeben ist.

Fig. 1 zeigt eine schematische Darstellung eines ersten Ausführungsbeispiels einer Vorrichtung 1 zum Bearbeiten von Werkstücken 2. Eine Fördereinrichtung 4 zum Fördern der Werkstücke 2 ist in dieser Abbildung vertikal verlaufend dargestellt. Zwei rechteckig dargestellte Werkstücke 2 sind auf der Fördereinrichtung 4 angeordnet. Die Werkstücke weisen eine rechteckig dargestellte optisch erkennbare grafische Struktur 5 auf ihrer Oberfläche auf. Die Fördereinrichtung 4 transportiert die Werkstücke in Richtung des Pfeils F. Die Werkstücke 2 weisen in Transportrichtung F gesehen eine erste Werkstückschmalfläche 6 und eine zweite Werkstückschmalfläche 7 auf, die das Werkstück 2 seitlich in der Förderrichtung F begrenzen.

Ein Einlauflineal 8 ist unten links in der Grafik dargestellt. Es hat die Aufgabe das Werkstück 2 an seiner ersten Werkstückschmalfläche 6 in einer Richtung quer zur Förderrichtung F vorauszurichten. Eine Bearbeitungseinrichtung 10 ist längs der Fördereinrichtung 4 angeordnet. Die Bearbeitungseinrichtung weist bei diesem Ausführungsbeispiel drei erste Bearbeitungsmittel 11 und drei zweite Bearbeitungsmittel 12 auf, die hier als Kreise dargestellt sind. Eine Erfassungseinrichtung 30 zum Erfassen einer Position der optischen Struktur 5 der auf der Fördereinrichtung 4 geförderten Werkstücke 2 ist unten rechts im Bild dargestellt.

Im Betrieb der Vorrichtung 1 werden die Werkstücke 2 mittels der Fördereinrichtung 4 in der Transportrichtung F verfahren. Dabei passieren sie die Erfassungseinrichtung 30, die die Position der optischen Struktur 5 der auf der Fördereinrichtung 4 geförderten Werkstücke 2 erfasst. Das Werkstück 2 wird dann an der Bearbeitungseinrichtung 10 entlang gefördert. Dabei wird es von den ersten Bearbeitungsmitteln 11 und den zweiten Bearbeitungsmitteln 12 bearbeitet. Die ersten Bearbeitungsmittel 11 sind quer zur Förderrichtung F auf Grundlage des Erfassungsergebnisses der Erfassungseinrichtung 30 verfahrbar.

Die Position der Struktur 5 auf dem Werkstück 2 wird durch die Erfassungseinrichtung 30 festgestellt und in einer Steuereinrichtung verrechnet. Mit dem Ergebnis aus dieser festgestellten tatsächlichen Position der Struktur 5 und einer festgelegten Sollgeometrie wird eine Steuerung von einem Verfahren der ersten Bearbeitungsmittel 11 quer zur Förderrichtung F durchgeführt. Dadurch kann bei diesem Ausführungsbeispiel eine Bearbeitung der zweiten Werkstückschmalfläche 7 in Abhängigkeit von der Position der Struktur 5 erfolgen. Dadurch ist es möglich, durch die Bearbeitung ein Werkstück 2 zu erhalten, dass die Struktur 5 in einem gewünschten Abstand zur bearbeiteten zweiten Werkstückschmalfläche 7 aufweist.

Fig. 2 zeigt eine schematische Darstellung eines zweiten Ausführungsbeispiels einer Vorrichtung 1 zum Bearbeiten von Werkstücken 2. Wie beim ersten Ausführungsbeispiel beschrieben, wird das Werkstück 2 im Bild von unten nach oben verlaufend von der Fördereinrichtung 4 gefördert. Das Werkstück 2 weist wieder eine erste Werkstückschmalfläche 6 und eine zweite Werkstückschmalfläche 7 auf. Eine optische Erfassungseinrichtung ist vorgesehen, um eine Position einer optischen Struktur 5 der auf der Fördereinrichtung 4 geförderten Werkstücke 2 zu erfassen. Die Struktur 5 ist zwischen einer ersten Werkstückschmalfläche 6 und einer zweiten Werkstückschmalfläche 7, die das Werkstück 2 seitlich in der Förderrichtung F begrenzen, angeordnet. Mittels eines Einlauflineals 8 wird das Werkstück 2 auf der Fördereinrichtung 4 quer zur Förderrichtung F vorjustiert. Bei diesem Ausführungsbeispiel erfolgt eine Bearbeitung der ersten Werkstückschmalfläche 6 durch zweite Bearbeitungsmittel 12, die hier als Kreise dargestellt sind, bevor das Werkstück 2 der Erfassungseinrichtung 30 zugeführt wird. Eine erste Ausrichteinrichtung 20 ist zum Verschieben und Ausrichten der auf der Fördereinrichtung 4 geförderten Werkstücke 2 auf Grundlage eines Erfassungsergebnisses der Erfassungseinrichtung 30 vorgesehen.

Die erste Ausrichteinrichtung 20 weist ein erstes Ausrichtelement 21 auf, das quer zur Förderrichtung F verfahrbar ist und schiebend auf die erste Werkstückschmalfläche 6 einwirkt und dadurch das Werkstück 2 quer zur Förderrichtung F verlagert. Die erste Ausrichteinrichtung 20 weist ferner ein zweites Ausrichtelement 22 auf, das quer zur Förderrichtung F verfahrbar ist und schiebend auf die zweite Werkstückschmalfläche 7 einwirkt und dadurch das Werkstück 2 quer zur Förderrichtung F verlagert. Durch die Ausrichtelemente 21 und 22 dieser Ausführungsform kann das Werkstück auf der Fördereinrichtung 4 positioniert werden. Dabei wirken die Ausrichtelemente 21 und 22 vorteilhaft nacheinander auf das Werkstück ein. Anstelle eines schiebenden Einwirkens können auch andere Mechanismen zum Einsatz kommen, wie beispielsweise ein Greifen.

Erste Bearbeitungsmittel 11 der Bearbeitungseinrichtung 10 sind der ersten Ausrichteinrichtung 20 nachgeschaltet angeordnet. Die ersten Bearbeitungsmittel 11 wirken auf die zweite Werkstückschmalfläche 7 ein.

Bei diesem Ausführungsbeispiel sind zwischen einzelnen ersten Bearbeitungsmitteln 11 ein erstes Ausrichtelement 25 und ein zweites Ausrichtelement 26 einer zweiten Ausrichteinrichtung 24 angeordnet. Die zweite Ausrichteinrichtung 24 ist zum Verschieben und Ausrichten der auf der Fördereinrichtung 4 geförderten Werkstücke 2 auf Grundlage eines Erfassungsergebnisses vorgesehen, das von einer nicht näher gezeigten, weiteren Erfassungseinrichtung und/oder der Erfassungseinrichtung 30 bereitgestellt wird.

Das erste Ausrichtelement 25 wirkt dabei auf die erste Werkstückschmalfläche 6 schiebend ein, und das zweite Ausrichtelement 26 wirkt dann auf die zweite Werkstückschmalfläche 7 schiebend ein, wodurch das Werkstück 2 quer zur Förderrichtung F hin und her geschoben werden kann. Dadurch kann eine Zwischenpositionierung der Struktur 5 zwischen einzelnen Bearbeitungsschritten erfolgen, was ein noch genaueres Bearbeitungsergebnis ermöglicht. Bei diesem Ausführungsbeispiel ist eine Kantenanbringeinrichtung 27 den Bearbeitungsmitteln 11, 12 nachgeschaltet angeordnet, die Kanten an die Werkstückschmalflächen 6, 7 anleimt.

### Bezugszeichenliste

- 1: Vorrichtung zum Bearbeiten von Werkstücken
- 2: Werkstück
- 4: Fördereinrichtung
- 5: Struktur
- 6: erste Werkstückschmalfläche
- 7: zweite Werkstückschmalfläche
- 8: Einlauflineal
- 10: Bearbeitungseinrichtung
- 11: erstes Bearbeitungsmittel
- 12: zweites Bearbeitungsmittel
- 20: erste Ausrichteinrichtung
- 21: erstes Ausrichtelement der ersten Ausrichteinrichtung
- 22: zweites Ausrichtelement der ersten Ausrichteinrichtung
- 24: zweite Ausrichteinrichtung
- 25: erstes Ausrichtelement der zweiten Ausrichteinrichtung
- 26: zweites Ausrichtelement der zweiten Ausrichteinrichtung
- 27: Kantenanbringeinrichtung
- 30: Erfassungseinrichtung
- 34: Markierungseinheit
- F: Förderrichtung

## Patentansprüche

1. Verfahren zum Ausrichten von Werkstücken (2) unter Einsatz einer Vorrichtung (1)
zum Bearbeiten von Werkstücken (2), die bevorzugt zumindest abschnittsweise aus Holz, Holzwerkstoffen, Kunststoff oder dergleichen bestehen, wobei die Vorrichtung umfasst:
eine Fördereinrichtung (4) zum Fördern der Werkstücke (2) in einer Förderrichtung (F);
eine elektronische, optische Erfassungseinrichtung (30) zum Erfassen einer Position einer dreidimensionalen Struktur (5) der auf der Fördereinrichtung (4) geförderten Werkstücke (2), wobei die Struktur (5) zwischen einer ersten Werkstückschmalfläche (6) und einer zweiten Werkstückschmalfläche (7), die das Werkstück (2) seitlich in der Förderrichtung (F) begrenzen, angeordnet ist; und
eine erste Ausrichteinrichtung (20) zum Verschieben und Ausrichten der auf der Fördereinrichtung (4) geförderten Werkstücke (2) auf Grundlage eines Erfassungsergebnisses der Erfassungseinrichtung (30), wobei die erste Ausrichteinrichtung (20) ein erstes Ausrichtelement (22) aufweist, das quer zur Förderrichtung (F) verfahrbar ist; und
eine Bearbeitungseinrichtung (10) zum Bearbeiten der ersten und/oder zweiten Werkstückschmalfläche (6, 7), die wenigstens ein dem ersten Ausrichtelement (22) nachgeschaltetes erstes Bearbeitungsmittel (11) aufweist,
wobei das Verfahren die Schritte umfasst:
Fördern eines Werkstückes (2) mittels der Fördereinrichtung (4);
Erfassen einer Position einer dreidimensionalen Struktur (5) der auf der Fördereinrichtung (4) geförderten Werkstücke (2), wobei die Struktur (5) zwischen einer ersten Werkstückschmalfläche (6) und einer zweiten Werkstückschmalfläche (7), die das Werkstück (2) seitlich in der Förderrichtung (F) begrenzen, auf dem Werkstück angeordnet ist, wobei die dreidimensionale Struktur eine in einer Oberflächenpresse gepresste Fase oder Rundung ist, die so eingepresst ist, dass die fertig bearbeiteten Werkstücke eine Fuge bilden, wenn man sie zusammenlegt,
Verschieben und Ausrichten des auf der Fördereinrichtung (4) geförderten Werkstücks (2) auf der Grundlage des Erfassungsergebnisses der Erfassungseinrichtung (30) quer zur Förderrichtung (F),
wobei das Erfassen und/oder Verschieben bzw. Ausrichten ausgeführt werden, während das Werkstück (2) in Förderrichtung (F) gefördert wird;
Bearbeiten wenigstens einer Werkstückschmalfläche (6, 7) .

2. Verfahren zum Ausrichten von Werkstücken (2) unter Einsatz einer Vorrichtung (1)
zum Bearbeiten von Werkstücken (2), die bevorzugt zumindest abschnittsweise aus Holz, Holzwerkstoffen, Kunststoff oder dergleichen bestehen, wobei die Vorrichtung umfasst:
eine Fördereinrichtung (4) zum Fördern der Werkstücke (2) in einer Förderrichtung (F);
eine elektronische, optische Erfassungseinrichtung (30) zum Erfassen einer Position einer dreidimensionalen Struktur (5) der auf der Fördereinrichtung (4) geförderten Werkstücke (2), wobei die Struktur (5) zwischen einer ersten Werkstückschmalfläche (6) und einer zweiten Werkstückschmalfläche (7), die das Werkstück (2) seitlich in der Förderrichtung (F) begrenzen, angeordnet ist;
wenigstens eine Bearbeitungseinrichtung (10) zum Bearbeiten der ersten und/oder zweiten Werkstückschmalfläche (6, 7), die mindestens ein erstes Bearbeitungsmittel (11) aufweist, das quer zur Förderrichtung (F) auf Grundlage eines Erfassungsergebnisses der Erfassungseinrichtung (30) verfahrbar ist,
wobei das Verfahren die Schritte umfasst:
Fördern eines Werkstückes (2) mittels der Fördereinrichtung (4);
Erfassen einer Position einer dreidimensionalen Struktur (5) der auf der Fördereinrichtung (4) geförderten Werkstücke (2), wobei die Struktur (5) zwischen einer ersten Werkstückschmalfläche (6) und einer zweiten Werkstückschmalfläche (7), die das Werkstück (2) seitlich in der Förderrichtung (F) begrenzen, auf dem Werkstück angeordnet ist, wobei die dreidimensionale Struktur eine in einer Oberflächenpresse gepresste Fase oder Rundung ist, die so eingepresst ist, dass die fertig bearbeiteten Werkstücke eine Fuge bilden, wenn man sie zusammenlegt,
Verfahren wenigstens eines Bearbeitungsmittels (11, 12) der Bearbeitungseinrichtung (10) zum Bearbeiten der ersten und/oder zweiten Werkstückschmalfläche (6, 7) quer zur Förderrichtung (F) auf der Grundlage des Erfassungsergebnisses der Erfassungseinrichtung (30),
wobei das Verfahren ausgeführt wird, während das Werkstück (2) in Förderrichtung (F) gefördert wird.

3. Verfahren nach Anspruch 1 oder 2,
**dadurch gekennzeichnet,**
**dass** ein Verfahrensschritt einer Kantenanleimung dem Verfahrensschritt der Bearbeitung nachgeschaltet ausgeführt wird.

4. Verfahren nach einem der Ansprüche 1, 2 oder 3,
**dadurch gekennzeichnet,**
**dass** die Bearbeitungseinrichtung (10) eine Fräsbearbeitung ausführt.

5. Verfahren nach einem der Ansprüche 1 bis 4
**dadurch gekennzeichnet,**
**dass** dem Erfassen einer Position der dreidimensionalen Struktur (5) vorgeschaltet die Struktur (5) auf das Werkstück (2) aufgebracht wird.

6. Verfahren nach einem der vorangegangenen Ansprüche, **dadurch gekennzeichnet, dass** eine Kantenanbringeinrichtung (27) der Bearbeitungseinrichtung (10) nachgeschaltet angeordnet ist.

7. Verfahren nach einem der vorhergehenden Ansprüche, **dadurch gekennzeichnet, dass** die Bearbeitungseinrichtung (10) wenigstens ein zweites Bearbeitungsmittel (12) aufweist, wobei das erste Bearbeitungsmittel (11) bevorzugt auf die erste Werkstückschmalfläche (6) und das zweite Bearbeitungsmittel (12) bevorzugt auf die zweite Werkstückschmalfläche (7) einwirkt, wobei besonders bevorzugt mehrere erste Bearbeitungsmittel (11) und mehrere zweite Bearbeitungsmittel (12) vorgesehen sind.

8. Verfahren nach Anspruch 7, **dadurch gekennzeichnet, dass** wenigstens zwei der ersten Bearbeitungsmittel (11) und/oder zwei der zweiten Bearbeitungsmittel (12) unabhängig voneinander quer zur Förderrichtung (F) gesteuert verfahrbar sind.

9. Verfahren nach einem der vorhergehenden Ansprüche, **dadurch gekennzeichnet, dass** eine zweite Ausrichteinrichtung (24) zum Verschieben und Ausrichten der auf der Fördereinrichtung (4) geförderten Werkstücke (2) auf Grundlage eines Erfassungsergebnisses der Erfassungseinrichtung (30) und/oder einer weiteren Erfassungseinrichtung vorgesehen ist, die mindestens ein erstes Ausrichtelement (25) aufweist, das quer zur Förderrichtung (F) verfahrbar ist.

10. Verfahren nach Anspruch 9, **dadurch gekennzeichnet, dass** die zweite Ausrichteinrichtung (24) mindestens ein zweites Ausrichtelement (26) aufweist, das quer zur Förderrichtung (F) verfahrbar ist, wobei das erste Ausrichtelement (25) bevorzugt auf die erste Werkstückschmalfläche (6) und das zweite Ausrichtelement (26) bevorzugt auf die zweite Werkstückschmalfläche (7) einwirkt, wobei besonders bevorzugt mehrere erste Ausrichtelemente (25) und mehrere zweite Ausrichtelemente(26) vorgesehen sind.

11. Verfahren nach Anspruch 10, **dadurch gekennzeichnet, dass** wenigstens zwei der ersten Ausrichtelemente (25) und/oder zwei der zweiten Ausrichtelemente (26) unabhängig voneinander quer zur Förderrichtung (F) gesteuert verfahrbar sind.

12. Verfahren nach einem der Ansprüche 10 bis 11, wenn abhängig von Anspruch 7,
**dadurch gekennzeichnet, dass** wenigstens eines der ersten Ausrichtelemente (25) zwischen den ersten Bearbeitungsmitteln (11) und/oder eines der zweiten Ausrichtelemente (26) zwischen den zweiten Bearbeitungsmitteln (12) in Bezug auf die Förderrichtung (F) zwischengeschaltet ist.

## Claims

1. Method for aligning workpieces (2) using a device (1)
for processing workpieces (2) which preferably consist at least partly of wood, wood-based materials, plastic or the like, wherein the device comprises:
a conveyor device (4) for transporting the workpieces (2) in a conveying direction (F);
an electronic, optical detection device (30) for detecting a position of a three-dimensional structure (5) of the workpieces (2) transported on the conveyor device (4), wherein the structure (5) is arranged between a first narrow surface of the workpiece (6) and a second narrow surface of the workpiece (7) which limit the workpiece (2) laterally in the conveying direction (F); and
a first alignment device (20) for moving and aligning the workpieces (2) transported on the conveyor device (4) on the basis of a detection result of the detection device (30), wherein the first alignment device (20) has a first alignment element (22) that can be moved transversely to the conveying direction (F); and
a processing device (10) for processing the first and/or second narrow surface of the workpiece (6, 7) which has at least one first processing means (11) downstream of the first alignment element (22),
wherein the method comprises the steps:
transporting a workpiece (2) by means of the conveyor device (4);
detecting a position of a three-dimensional structure (5) of the workpieces (2) transported on the conveyor device (4), wherein the structure (5) is arranged on the workpiece between a first narrow surface of the workpiece (6) and a second narrow surface of the workpiece (7) which limit the workpiece (2) laterally in the conveying direction (F), wherein the three-dimensional structure is a chamfer or rounding pressed in a surface press which is pressed in in such a way that the finished workpieces form a joint when they are laid together,
moving and aligning the workpiece (2) transported on the conveyor device (4) transversely to the conveying direction (F) on the basis of the detection result of the detection device (30),
wherein the detection and/or displacement or alignment are carried out while the workpiece (2) is being transported in the conveying direction (F);
processing at least one narrow surface of the workpiece (6, 7).

2. Method for aligning workpieces (2) using a device (1)
for processing workpieces (2) which preferably consist at least partly of wood, wood-based materials, plastic or the like, wherein the device comprises:
a conveyor device (4) for transporting the workpieces (2) in a conveying direction (F);
an electronic, optical detection device (30) for detecting a position of a three-dimensional structure (5) of the workpieces (2) transported on the conveyor device (4), wherein the structure (5) is arranged between a first narrow surface of the workpiece (6) and a second narrow surface of the workpiece (7) which limit the workpiece (2) laterally in the conveying direction (F);
at least one processing device (10) for processing the first and/or second narrow surface of the workpiece (6, 7) which has at least one first processing means (11) which can be moved transversely to the conveying direction (F) on the basis of a detection result of the detection device (30),
wherein the method includes the steps:
transporting a workpiece (2) by means of the conveyor device (4);
detecting a position of a three-dimensional structure (5) of the workpieces (2) transported on the conveyor device (4), wherein the structure (5) is arranged on the workpiece between a first narrow surface of the workpiece (6) and a second narrow surface of the workpiece (7) which limit the workpiece (2) laterally in the conveying direction (F), wherein the three-dimensional structure is a chamfer or rounding pressed in a surface press which is pressed in in such a way that the finished workpieces form a joint when they are laid together,
moving at least one processing means (11, 12) of the processing device (10) in order to process the first and/or second narrow surface of the workpiece (6, 7) transversely to the conveying direction (F) on the basis of the detection result of the detection device (30),
wherein the movement is carried out while the workpiece (2) is being transported in the conveying direction (F).

3. Method according to claim 1 or 2,
**characterised in that**
a method step of an edge gluing is carried out downstream of the method step of the processing.

4. Method according to one of the claims 1, 2 or 3,
**characterised in that**
the processing device (10) performs a milling operation.

5. Method according to one of the claims 1 to 4 **characterised in that**
the structure (5) is applied to the workpiece (2) upstream of the detection of a position of the three-dimensional structure (5).

6. Method according to one of the preceding claims, **characterised in that** an edge attachment device (27) is arranged downstream of the processing device (10).

7. Method according to one of the preceding claims, **characterised in that** the processing device (10) has at least one second processing means (12), wherein the first processing means (11) preferably acts on the first narrow surface of the workpiece (6) and the second processing means (12) preferably acts on the second narrow surface of the workpiece (7), wherein particularly preferably a plurality of first processing means (11) and a plurality of second processing means (12) are provided.

8. Method according to claim 7, **characterised in that** at least two of the first processing means (11) and/or two of the second processing means (12) can be moved, independently, transversely to the conveying direction (F) in a controlled manner.

9. Method according to one of the preceding claims, **characterised in that** a second alignment device (24) is provided for moving and aligning the workpieces (2) transported on the conveyor device (4) on the basis of a detection result of the detection device (30) and/or a further detection device which has at least a first alignment element (25) which is moveable transversely to the conveying direction (F).

10. Method according to claim 9, **characterised in that** the second alignment device (24) has at least one second alignment element (26) which is moveable transversely to the conveying direction (F), wherein the first alignment element (25) preferably acts on the first narrow surface of the workpiece (6) and the second alignment element (26) preferably acts on the second narrow surface of the workpiece (7), wherein particularly preferably a plurality of first alignment elements (25) and a plurality of second alignment elements (26) are provided.

11. Method according to claim 10, **characterised in that** at least two of the first alignment elements (25) and/or two of the second alignment elements (26) can be moved, independently, transversely to the conveying direction (F) in a controlled manner.

12. Method according to one of the claims 10 to 11, where dependent on claim 7,
**characterised in that** at least one of the first alignment elements (25) is arranged between the first processing means (11) and/or one of the second alignment elements (26) is arranged between the second processing means (12), in relation to the conveying direction (F).

## Revendications

1. Procédé pour aligner des pièces (2) en utilisant un dispositif (1)
pour l'usinage de pièces (2) qui consistent de préférence, au moins par sections, en du bois, des matériaux à bois, du plastique ou similaire, dans lequel le dispositif comprend :
un appareil de transport (4) pour transporter les pièces (2) dans une direction de transport (F) ;
un appareil de détection optique électronique (30) pour détecter une position d'une structure tridimensionnelle (5) des pièces (2) transportées sur l'appareil de transport (4), dans lequel la structure (5) est disposée entre une première surface étroite de pièce (6) et une seconde surface étroite de pièce (7) qui délimitent la pièce (2) latéralement dans la direction de transport (F) ; et
un premier appareil d'alignement (20) pour déplacer et aligner les pièces (2) transportées sur l'appareil de transport (4) sur la base d'un résultat de détection de l'appareil de détection (30), dans lequel le premier appareil d'alignement (20) présente un premier élément d'alignement (22) qui peut être déplacé transversalement à la direction de transport (F) ; et
un appareil d'usinage (10) pour usiner la première et/ou la seconde surface étroite de pièce (6, 7), qui présente au moins un premier moyen d'usinage (11) en aval du premier élément d'alignement (22),
dans lequel le procédé comprend les étapes de :
transport d'une pièce (2) au moyen de l'appareil de transport (4) ;
détection d'une position d'une structure tridimensionnelle (5) des pièces (2) transportées sur l'appareil de transport (4), dans lequel la structure (5) est disposée entre une première surface étroite de pièce (6) et une seconde surface étroite de pièce (7), qui délimitent la pièce (2) latéralement dans la direction de transport (F), sur la pièce, dans lequel la structure tridimensionnelle est un chanfrein ou un arrondi pressé dans une presse de surface de sorte que les pièces usinées forment un joint lorsqu'elles sont placées ensemble,
déplacement et alignement de la pièce (2) transportée sur l'appareil de transport (4) sur la base du résultat de détection de l'appareil de détection (30) transversalement à la direction de transport (F),
dans lequel la détection et/ou le déplacement et/ou l'alignement sont réalisés pendant que la pièce (2) est transportée dans la direction de transport (F) ;
usinage d'au moins une surface étroite de pièce (6, 7).

2. Procédé pour aligner des pièces (2) utilisant un dispositif (1)
pour l'usinage de pièces (2) qui consistent de préférence, au moins par sections, en du bois, des matériaux à bois, du plastique ou similaire, dans lequel le dispositif comprend :
un appareil de transport (4) pour transporter les pièces (2) dans une direction de transport (F) ;
un appareil de détection optique électronique (30) pour détecter une position d'une structure tridimensionnelle (5) des pièces (2) transportées sur l'appareil de transport (4), dans lequel la structure (5) est disposée entre une première surface étroite de pièce (6) et une seconde surface étroite de pièce (7) qui délimitent la pièce (2) latéralement dans la direction de transport (F) ;
au moins un appareil d'usinage (10) pour usiner la première et/ou de la seconde surface étroite de pièce (6, 7), qui présente au moins un premier moyen d'usinage (11) qui peut être déplacé transversalement par rapport à la direction de transport (F) sur la base d'un résultat de détection de l'appareil de détection (30),
dans lequel le procédé comprend les étapes de :
transport d'une pièce (2) au moyen de l'appareil de transport (4) ;
détection d'une position d'une structure tridimensionnelle (5) des pièces (2) transportées sur l'appareil de transport (4), dans lequel la structure (5) est disposée entre une première surface étroite de pièce (6) et une seconde surface étroite de pièce (7), qui délimitent la pièce (2) latéralement dans la direction de transport (F), sur la pièce, dans lequel la structure tridimensionnelle est un chanfrein ou un arrondi pressé dans une presse de surface de sorte que les pièces usinées forment un joint lorsqu'elles sont placées ensemble,
procédé d'au moins un moyen d'usinage (11, 12) de l'appareil d'usinage (10) pour usiner la première et/ou la seconde surface étroite de pièce (6, 7) transversalement à la direction de transport (F) sur la base du résultat de détection de l'appareil de détection (30),
dans lequel le procédé est réalisé pendant que la pièce (2) est transportée dans la direction de transport (F).

3. Procédé selon la revendication 1 ou 2, **caractérisé en ce**
**qu'**une étape de procédé de placage de bord est réalisée en aval de l'étape de procédé d'usinage.

4. Procédé selon l'une quelconque des revendications 1, 2 ou 3, **caractérisé en ce que** l'appareil d'usinage (10) réalise une opération de fraisage.

5. Procédé selon l'une quelconque des revendications 1 à 4, **caractérisé en ce**
**que** la structure (5) est appliquée sur la pièce (2) en amont de la détection d'une position de la structure tridimensionnelle (5).

6. Procédé selon l'une quelconque des revendications précédentes, **caractérisé en ce qu'**un appareil d'application de bord (27) est disposé en aval de l'appareil d'usinage (10).

7. Procédé selon l'une quelconque des revendications précédentes, **caractérisé en ce que** l'appareil d'usinage (10) présente au moins un second moyen d'usinage (12), dans lequel le premier moyen d'usinage (11) agit de préférence sur la première surface étroite de pièce (6) et le second moyen d'usinage (12) agit de préférence sur la seconde surface étroite de pièce (7), dans lequel le plus préférentiellement plusieurs premiers moyens d'usinage (11) et plusieurs seconds moyens d'usinage (12) sont prévus.

8. Procédé selon la revendication 7, **caractérisé en ce qu'**au moins deux des premiers moyens d'usinage (11) et/ou deux des seconds moyens d'usinage (12) peuvent être déplacés par commande indépendamment les uns des autres transversalement à la direction de transport (F).

9. Procédé selon l'une quelconque des revendications précédentes, **caractérisé en ce qu'**un second appareil d'alignement (24) est prévu pour déplacer et aligner les pièces (2) transportées sur l'appareil de transport (4) sur la base d'un résultat de détection de l'appareil de détection (30) et/ou d'un autre appareil de détection, qui présente au moins un premier élément d'alignement (25), qui est mobile transversalement par rapport à la direction de transport (F).

10. Procédé selon la revendication 9, **caractérisé en ce que** le second appareil d'alignement (24) présente au moins un second élément d'alignement (26) mobile transversalement par rapport à la direction de transport (F), dans lequel le premier élément d'alignement (25) agit de préférence sur la première surface étroite de pièce (6) et le second élément d'alignement (26) agit de préférence sur la seconde surface étroite de pièce (7), dans lequel le plus préférentiellement plusieurs premiers éléments d'alignement (25) et plusieurs seconds éléments d'alignement (26) sont prévus.

11. Procédé selon la revendication 10, **caractérisé en ce qu'**au moins deux des premiers éléments d'alignement (25) et/ou deux des seconds éléments d'alignement (26) peuvent être déplacés indépendamment les uns des autres de manière commandée transversalement à la direction de transport (F).

12. Procédé selon l'une quelconque des revendications 10 à 11, s'il dépend de la revendication 7,
**caractérisé en ce qu'**au moins un des premiers éléments d'alignement (25) est interposé entre les premiers moyens d'usinage (11) et/ou un des seconds éléments d'alignement (26) est interposé entre les seconds moyens d'usinage (12) par rapport à la direction de transport (F).
